# EUROPÄISCHE PATENTSCHRIFT

(11) **EP 3 819 432 B1**
(45) Veröffentlichungstag und Bekanntmachung des Hinweises auf die Patenterteilung: **20.09.2023**
(21) Anmeldenummer: 20205662.8
(22) Anmeldetag: 04.11.2020
(51) Int. Cl.: E01H 5/06

(54) **RÄUMSCHILD**
CLEARING BLADE
LAME DÉBROUSSAILLEUSE

(30) Priorität: 06.11.2019 DE 102019129981
(43) Veröffentlichungstag der Anmeldung: 12.05.2021
(73) Patentinhaber: Fliegl Agro-Center GmbH, 84556 Kastl (DE)
(72) Erfinder: Fliegl sen., Josef, 84556 Kastl (DE)
(74) Vertreter: Nußbaum, Christopher

(56) Entgegenhaltungen:
- EP-A1- 0 592 262
- DE-U1-202011 050 562
- US-A- 3 413 738

## Beschreibung

Die vorliegende Erfindung betrifft ein Räumschild für ein Fahrzeug.

Räumschilder, beispielsweise zum Schneeräumen oder zum Beseitigen anderer Materialien von einem Untergrund, sind an sich bekannt. Um verschiedene Arbeitsbreiten realisieren zu können und/oder um bei Nichtgebrauch die Räumschilder in eine schmälere Nichtgebrauchsstellung klappen zu können, ist es auch bekannt, derartige Räumschilder mehrteilig auszugestalten, sodass sie zwischen einer breiteren und engeren Stellung verstellt werden können. Zudem ist es durchaus auch gängig, an derartigen Räumschildern in einem unteren Bereich eine Art Gummileiste vorzusehen, um einen zu räumenden Untergrund sowie das restliche Räumschild zu schonen. DE202011050562U beschreibt ein Räumschild mit den Merkmalen des Oberbegriffs des Anspruchs 1.

Es ist die Aufgabe der vorliegenden Erfindung, ein Räumschild bereitzustellen, das besonders einfach aufgebaut ist und zudem auf unterschiedliche Arbeitsbreiten eingestellt werden kann.

Diese Aufgabe wird durch ein Räumschild mit den Merkmalen des Anspruchs 1 gelöst. Weitere mögliche Ausgestaltungen der Erfindung sind insbesondere in den abhängigen Ansprüchen angegeben.

Das erfindungsgemäße Räumschild umfasst eine Schnittstelle zum Befestigen des Räumschilds an einem Fahrzeug. Bei dem Fahrzeug kann es sich beispielsweise um einen Frontlader oder auch um beliebige andere Fahrzeuge handeln, an denen das Räumschild unter Vermittlung der Schnittstelle befestigt werden kann. Über die Schnittstelle kann das Räumschild beispielsweise an unterschiedlichsten Fahrzeugen angeschraubt oder auch anderweitig befestigt werden.

Das Räumschild umfasst zudem wenigstens ein erstes Schild und ein zweites Schild, die über ein Drehgelenk miteinander verbunden sind, dessen Drehachse in Hochrichtung des Räumschilds verläuft. Durch Verschwenken des ersten Schilds gegenüber dem zweiten Schild und/oder umgekehrt ist es also möglich, unterschiedliche Arbeitsbreiten bei dem Räumschild einzustellen. Zum Beispiel ist es möglich, die Schilder so zueinander zu verschwenken, dass die Schilder zwischen einer Transportstellung und einer Arbeitsstellung verstellt werden können. In der Transportstellung nehmen die Schilder eine geringere Breite ein als in der Arbeitsstellung.

Des Weiteren umfasst das Räumschild eine Verstelleinrichtung zum Verschwenken der Schilder um die Drehachse. Die Verstelleinrichtung kann beispielsweise einen hydraulischen Mechanismus, beispielsweise in Form von Hydraulikzylindern oder dergleichen aufweisen, um die Schilder um die Drehachse zu verschwenken. Insbesondere kann das Räumschild auch eine entsprechende Schnittstelle aufweisen, über welche beispielsweise Hydraulikzylinder mit einem hydraulischen Kreislauf eines Fahrzeugs verbunden werden können, sodass die Verstelleinrichtung über das betreffende Fahrzeug, an dem das Räumschild gerade befestigt ist, mit Energie versorgt werden kann.

Des Weiteren umfasst das Räumschild eine an den Schildern befestigte und diese nach unten überragende Gummileiste, deren neutrale Faser durch die Drehachse des Drehgelenks verläuft. Die Gummileiste bildet also den untersten Bereich des Räumschilds. Wird das Räumschild zum Räumen eines Untergrunds verwendet, so liegt das Räumschild also mit der Gummileiste auf dem betreffenden Untergrund auf. Die Schilder sind insbesondere aus einem starren Material hergestellt, können beispielsweise aus einem Stahl oder auch einer anderen metallischen Legierung hergestellt sein. In Querrichtung des Räumschilds ist die Gummileiste so breit bzw. so lang ausgebildet, dass sie unterhalb von allen Schildern des Räumschilds angeordnet ist. Insbesondere kann es vorgesehen sein, dass sich die Gummileiste über die gesamte Breite des Räumschilds und somit über die gesamte Breite der Schilder des Räumschilds erstreckt.

Dadurch, dass die neutrale Faser der Gummileiste durch die Drehachse des Drehgelenks verläuft, kann die Gummileiste mitsamt den Schildern besonders einfach verschwenkt werden. Insbesondere im Bereich des Drehgelenks und somit auch im Bereich der Drehachse weicht die Gummileiste beim Verschwenken der Schilder kaum oder gar nicht quer zur Drehachse aus. Denn durch die besagte Anordnung der neutralen Faser der Gummileiste in der Drehachse, also dem Drehmittelpunkt des Drehgelenks, wird die Gummileiste beim Verschwenken der Schilder zueinander kaum oder gar nicht quer zur Drehachse ausgelenkt.

So ist es möglich, die Schilder zueinander zu verschwenken und dabei gleichzeitig auch die Gummileiste entsprechend zu verbiegen, und zwar ohne, dass die Gummileiste in unerwünschter Weise, insbesondere quer zur Drehachse, im Bereich der Drehachse und des Drehgelenks verschoben wird. Zwar werden in Dickenrichtung die äußeren Bereiche der Gummileiste gestaucht bzw. gelängt, wenn die Schilder zueinander verschwenkt werden, durch die Anordnung der neutralen Faser der Gummileiste in Drehpunkt bzw. in der Drehachse des Drehgelenks können dennoch unerwünschte Verformungen der Gummileiste unterbunden werden. Bei dem erfindungsgemäßen Räumschild ist es also möglich, die wenigstens zwei Schilder auf besonders einfache Weise zueinander zu verschwenken, wobei die Gummileiste, der Verschwenkbewegung folgend, sich verbiegt, und zwar ohne, dass die Gummileiste im Bereich des Drehgelenks bzw. der Drehachse quer zur Drehachse ausgelenkt wird. Es muss also nur eine einzige durchgängige Gummileiste vorgesehen werden, statt je Schild eine separate Gummileiste vorzusehen.

Eine weitere mögliche Ausgestaltung der Erfindung sieht vor, dass das Räumschild ein drittes Schild aufweist. Das zweite Schild ist, bezogen auf die Querrichtung des Räumschilds, mittig zwischen dem ersten Schild und dem dritten Schild angeordnet. Das zweite Schild ist über ein weiteres Drehgelenk mit dem dritten Schild verbunden, dessen Drehachse in Hochrichtung des Räumschilds verläuft. Die Gummileiste ist an allen drei Schildern befestigt, wobei die neutrale Faser der Gummileiste durch die Drehachsen der beiden Drehgelenke verläuft. Mit anderen Worten bildet das zweite Schild also das mittlere Schild, wobei das erste Schild beispielsweise ein linkes Schild bildet und das dritte Schild ein rechtes Schild bildet. Das linke und das rechte Schild können bei Bedarf an das mittlere Schild herangeklappt werden. Bei Bedarf ist auch möglich, das erste Schild und das dritte Schild soweit auszuklappen, dass sämtliche drei Schilder in Querrichtung fluchtend zueinander angeordnet sind, wobei in dieser Stellung die maximale Breite des Räumschilds eingenommen wird. Auch in diesem Fall bildet die Gummileiste den untersten Bereich des Räumschilds. Dadurch, dass die neutrale Faser der Gummileiste durch die Drehachsen der beiden Drehgelenke verläuft, ergibt sich wiederum der positive Effekt, dass die Gummileiste beim Verschwenken der Schilder zueinander nicht quer zu den jeweiligen Drehachsen ausgelenkt wird. Dadurch ergibt sich wiederum eine ganz kontrollierte Verbiegung bzw. Verformung der Gummileiste, wenn die jeweiligen Schilder zueinander verschwenkt werden. Es ist also nicht erforderlich, je Schild eine jeweilige Gummileiste vorzusehen. Stattdessen ist es auf ganz einfache Weise möglich, für alle Schilder die einzige Gummileiste vorzusehen, welche sich, den Schwenkbewegungen der Schilder folgend, entsprechend verbiegt.

Eine weitere mögliche Ausführungsform der Erfindung sieht vor, dass die Verstelleinrichtung zumindest einen Hydraulikzylinder zum Verschwenken von zumindest einem der Schilder aufweist. Im Falle der drei Schilder kann beispielsweise ein jeweiliger Hydraulikzylinder vorgesehen sein, um das linke bzw. das rechte Schild zwischen einer herangeklappten oder ausgeklappten Stellung zu verschwenken.

In weiterer möglicher Ausgestaltung der Erfindung ist es vorgesehen, dass die Gummileiste so an den Schildern befestigt ist, dass eine Relativbewegung zwischen der Gummileiste und den Schildern unterbunden wird. Dadurch kann die Gummileiste dauerhaft zuverlässig und fest an den Schildern befestigt sein. Die Länge der Gummileiste bleibt dadurch immer gleich.

Gemäß einer weiteren möglichen Ausführungsform der Erfindung ist es vorgesehen, dass die Gummileiste mit den Schildern verschraubt ist. Insbesondere kann es vorgesehen sein, dass weder in der Gummileiste noch in den Schildern Langlöcher vorgesehen sind. Stattdessen kann es vorgesehen sein, dass lediglich runde Bohrungen vorgesehen sind, sodass die Gummileiste spielfrei mit den Schildern verschraubt ist. Auch beim Verschwenken der Schilder zueinander ergibt sich also keine translatorische Relativbewegung der Gummileiste zu den Schildern.

Eine weitere mögliche Ausführungsform der Erfindung sieht vor, dass die Gummileiste unter Vermittlung jeweiliger starrer Leisten mit den Schildern verbunden ist. Bei den starren Leisten kann es sich beispielsweise um Flachprofile handeln, die z. B. aus Stahl hergestellt sind. Andere starre Materialien sind ebenfalls möglich. Durch Verwendung der starren Leisten kann die Gummileiste besonders zuverlässig und dauerhaft haltbar mit den Schildern verbunden werden. Die starren Leisten können beispielsweise mit mehreren Bohrungen versehen sein, ebenso die Gummileiste und die jeweiligen Schilder. Durch die Bohrungen können beispielsweise Schrauben eingesetzt werden, um die Gummileiste unter Vermittlung der starren Leisten mit den Schildern zu verbinden.

Schließlich sieht eine weitere mögliche Ausgestaltung der Erfindung vor, dass das Drehgelenk und/oder das weitere Drehgelenk durch jeweilige an den Schildern befestigte Röhren gebildet ist, die durch jeweilige Verbindungsbolzen miteinander verbunden sind. Dadurch ergeben sich besonders stabile Drehgelenke, sodass die Schilder dauerhaft haltbar miteinander verbunden bleiben können.

Die Zeichnung zeigt in:
- Fig. 1: eine Perspektivansicht eines Räumschilds, das ein mittleres Schild sowie ein linkes und ein rechtes Schild aufweist, die relativ zum mittleren Schild verschwenkt werden können;
- Fig. 2: eine Draufsicht auf das Räumschild, wobei zudem ein Bereich rund um ein Drehgelenk vergrößert dargestellt ist, welches das linke und das mittlere Schild miteinander verbindet;
- Fig. 3: eine weitere Draufsicht auf das Räumschild, wobei ein weiteres Drehgelenk in einer Detailansicht gezeigt ist, welches das mittlere Schild mit dem rechten Schild verbindet.

In den Figuren sind gleiche oder funktionsgleiche Elemente mit den gleichen Bezugszeichen versehen.

Ein Räumschild 10 ist in einer Perspektivansicht in Figur 1 gezeigt. Das Räumschild 10 umfasst ein mittleres Schild 12, ein linkes Schild 14 und ein rechtes Schild 16. Das mittlere Schild 12 ist über jeweilige Drehgelenke 18, 20 mit dem linken Schild 14 bzw. dem rechten Schild 16 verbunden. Das mittlere Schild 12 umfasst zudem eine Schnittstelle 22 zum Befestigen des Räumschilds 10 an einem Fahrzeug. So kann das Räumschild 10 beispielsweise über die Schnittstelle 22 an einem Frontlader befestigt werden. Das Räumschild 10 kann auch an allen möglichen anderen Fahrzeugen befestigt werden, wobei die Schnittstelle 22 entsprechend passend ausgebildet sein kann.

Jeweilige hier nicht näher gekennzeichnete Drehachsen der Drehgelenke 18, 20 verlaufen in Hochrichtung des Räumschilds 10. Mittels jeweiliger Hydraulikzylinder 24 können das linke Schild 14 und das rechte Schild 16 herangeklappt und ausgeklappt werden. So ist es beispielsweise möglich, durch entsprechende Betätigung der Hydraulikzylinder 24 die beiden äußeren Schilder 14, 16 so zu verschwenken, dass diese in Querrichtung mit dem mittleren Schild 12 fluchten, sodass die maximal mögliche Arbeitsbreite eingenommen wird. Durch entsprechende Betätigung der Hydraulikzylinder 24 ist es auch möglich, die beiden äußeren Schilder 14, 16 so heranzuklappen, dass sie beispielsweise in einem 90°-Winkel oder auch in einem noch spitzeren Winkel angeklappt sind.

Unterhalb von den Schildern 12, 14, 16 bzw. in einem unteren Bereich der Schilder 12, 14, 16 ist eine durchgängige Gummileiste 26 angeordnet. Die Gummileiste 26 überragt die Schilder 12, 14, 16 nach unten, bildet also den untersten Bereich des Räumschilds 10. Die Gummileiste 26 ist unter Vermittlung von jeweiligen Leisten 28 mit den jeweiligen Schildern 12, 14, 16 verbunden. Bei den Leisten 28 kann es sich beispielsweise um Flachprofile aus Stahl oder dergleichen handeln. Die Leisten 28 weisen jeweilige Bohrungen 30 auf, wobei der Übersichtlichkeit halber nicht alle Bohrungen mit Bezugszeichen versehen worden sind. Ebenso weist die Gummileiste 26 an entsprechenden Stellen jeweilige Bohrungen auf, genauso die Schilder 12, 14, 16. Durch diese Bohrungen 30 können beispielsweise Schrauben, Bolzen oder dergleichen eingeführt sein, um und Vermittlung der Leiste 28 die Gummileiste 26 fest mit den jeweiligen Schildern 12, 14, 16 zu verbinden.

Die Drehgelenke 18, 20 werden durch jeweilige an den Schildern 12, 14, 16 befestigte Röhren 32 gebildet, die durch jeweilige Verbindungsbolzen 34 miteinander verbunden sind. Die Röhren 32 fluchten in Hochrichtung, wobei beispielsweise die jeweils oberen und unteren Röhren 32 an den äußeren Schildern 14, 16 befestigt sein können, wobei die jeweils mittleren Röhren 32 an dem mittleren Schild 12 befestigt sein können. Anderen Variationen sind natürlich ebenfalls möglich.

In Figur 2 ist das Räumschild 10 in einer Draufsicht gezeigt, einmal in einer Gesamtansicht und einmal wird ein Bereich A detailliert dargestellt. In dem Bereich A befindet sich das Gelenk 18, welches das linke Schild 14 gelenkig mit dem mittleren Schild 12 verbindet. Sowohl in der Gesamtansicht als auch in der Detailansicht A ist eine neutrale Faser 36 der Gummileiste 26 schematisch angedeutet. Die Gummileiste 26 ist so zu den Schildern 12, 14, 16 und zu den Gelenken 18, 20 angeordnet, dass die neutrale Faser 36 der Gummileiste 26 durch die jeweiligen Drehachsen der Drehgelenke 18, 20 verläuft. Vorliegend wurde die Drehachse des Drehgelenks 18 in der Detailansicht A mit dem Bezugszeichen 38 versehen.

In Figur 3 ist ein Teil des Räumschilds 10 in einer Draufsicht gezeigt, wobei ein Bereich B aus derselben Perspektive vergrößert dargestellt ist. In dem Bereich B befindet sich das andere Drehgelenk 20, welches das mittlere Schild 12 und das rechte Schild 16 gelenkig miteinander verbindet. In der vergrößerten Ansicht von Bereich B ist nochmals gut erkennen, wie die neutrale Faser 36 auch durch die Drehachse 40 des weiteren Drehgelenks 20 verläuft. Unabhängig von der Schwenkstellung des linken und rechten Schilds 14, 16 verbleibt also die neutrale Faser 36 immer in den Drehachsen 38, 40 der Drehgelenke 18, 20. Die Gummileiste 26 kann somit fest mit den jeweiligen Schildern 12, 14, 16 verbunden sein, ohne dass die Gummileiste 26 quer zu den Drehachsen 38, 40 ausweicht, wenn die äußeren Schilder 14, 16 zum mittleren Schild 12 verschwenkt werden.

### BEZUGSZEICHENLISTE

- 10: Räumschild
- 12: Mittleres Schild
- 14: Linkes Schild
- 16: Rechtes Schild
- 18: Drehgelenk
- 20: Drehgelenk
- 22: Schnittstelle
- 24: Hydraulikzylinder
- 26: Gummileiste
- 28: Leisten
- 30: Bohrungen
- 32: Röhren
- 34: Verbindungsbolzen
- 36: Neutrale Faser der Gummileiste
- 38: Drehachse
- 40: Drehachse

## Patentansprüche

1. Räumschild (10), umfassend
- eine Schnittstelle (22) zum Befestigen des Räumschilds (10) an einem Fahrzeug;
- wenigstens ein erstes Schild (14, 16) und ein zweites Schild (12), die über ein Drehgelenk (18, 20) miteinander verbunden sind, dessen Drehachse (38, 40) in Hochrichtung des Räumschilds (10) verläuft;
- eine Verstelleinrichtung zum Verschwenken der Schilder (12, 14, 16) um die Drehachse;
- eine an den Schildern (12, 14, 16) befestigte und diese nach unten überragende Gummileiste (26), **dadurch gekennzeichnet, dass** die neutrale Faser (36) der Gummileiste (26) durch die Drehachse (38, 40) des Drehgelenks (18, 20) verläuft.

2. Räumschild (10) nach Anspruch 1,
**dadurch gekennzeichnet, dass**
- das Räumschild (10) ein drittes Schild (16) aufweist;
- das zweite Schild (12) bezogen auf die Querrichtung des Räumschilds (10) mittig zwischen dem ersten Schild (14) und dem dritten Schild (16) angeordnet ist,
- das zweite Schild (12) über ein weiteres Drehgelenk (20) mit dem dritten Schild (16) verbunden ist, dessen Drehachse (40) in Hochrichtung des Räumschilds (10) verläuft;
- die Gummileiste (26) an allen drei Schildern (12, 14, 16) befestigt ist, wobei die neutrale Faser (36) der Gummileiste (26) durch die Drehachsen (38, 40) der beiden Drehgelenke (18, 20) verläuft.

3. Räumschild (10) nach Anspruch 1 oder 2,
**dadurch gekennzeichnet, dass**
die Verstelleinrichtung zumindest einen Hydraulikzylinder (24) zum Verschwenken von zumindest einem der Schilder (12, 14, 16) aufweist.

4. Räumschild (10) nach einem der vorhergehenden Ansprüche,
**dadurch gekennzeichnet, dass**
die Gummileiste (26) so an den Schildern (12, 14, 16) befestigt ist, dass eine Relativbewegung zwischen der Gummileiste (26) und den Schildern (12, 14, 16) unterbunden wird.

5. Räumschild (10) nach einem der vorhergehenden Ansprüche,
**dadurch gekennzeichnet, dass**
die Gummileiste (26) mit den Schildern (12, 14, 16) verschraubt ist.

6. Räumschild (10) nach einem der vorhergehenden Ansprüche,
**dadurch gekennzeichnet, dass**
die Gummiliste (26) unter Vermittlung jeweiliger starrer Leisten (28) mit den Schildern (12, 14, 16) verbunden ist.

7. Räumschild (10) nach einem der vorhergehenden Ansprüche,
**dadurch gekennzeichnet, dass**
das Drehgelenk (18) und/oder das weitere Drehgelenk (20) durch jeweilige an den Schildern (12, 14, 16) befestige Röhren (32) gebildet ist, die durch jeweilige Verbindungsbolzen (34) miteinander verbunden sind.

## Claims

1. Clearing blade (10), comprising
- an interface (22) for attaching the clearing blade (10) to a vehicle;
- at least a first blade (14, 16) and a second blade (12), which are connected to one another via a swivel joint (18, 20), the axis of rotation (38, 40) of which extends in upward direction of the clearing blade (10);
- an adjusting apparatus for pivoting the blades (12, 14, 16) about the axis of rotation;
- a rubber strip (26) attached to the blades (12, 14, 16) and projecting downwards therefrom, **characterised in that** the neutral fiber (36) of the rubber strip (26) passes through the axis of rotation (38, 40) of the swivel joint (18, 20).

2. Clearing blade (10) according to claim 1,
**characterised in that**
- the clearing blade (10) has a third blade (16);
- the second blade (12) is arranged centrally between the first blade (14) and the third blade (16) in relation to the transverse direction of the clearing blade (10),
- the second blade (12) is connected to the third blade (16) via a further swivel joint (20), the axis of rotation (40) of which extends in upward direction of the clearing blade (10);
- the rubber strip (26) is attached to all three blades (12, 14, 16), wherein the neutral fiber (36) of the rubber strip (26) passes through the axes of rotation (38, 40) of the two swivel joints (18, 20).

3. Clearing blade (10) according to claim 1 or 2,
**characterised in that**
the adjusting apparatus has at least one hydraulic cylinder (24) for pivoting at least one of the blades (12, 14, 16).

4. Clearing blade (10) according to any one of the preceding claims,
**characterised in that**
the rubber strip (26) is attached to the blades (12, 14, 16) in such a way that a relative movement between the rubber strip (26) and the blades (12, 14, 16) is prevented.

5. Clearing blade (10) according to any one of the preceding claims,
**characterised in that**
the rubber strip (26) is screwed to the blades (12, 14, 16).

6. Clearing blade (10) according to any one of the preceding claims,
**characterised in that**
the rubber strip (26) is connected to the blades (12, 14, 16) by means of respective rigid strips (28).

7. Clearing blade (10) according to any one of the preceding claims,
**characterised in that**
the swivel joint (18) and/or the further swivel joint (20) is formed by respective tubes (32) fixed to the blades (12, 14, 16) which tubes are connected to one another by respective connecting bolts (34).

## Revendications

1. Lame de déblayage (10), comprenant
- une interface (22) pour fixer la lame de déblayage (10) à un véhicule ;
- au moins une première lame (14, 16) et une deuxième lame (12) qui sont connectées l'une à l'autre par un pivot (18, 20) dont l'axe de rotation (38, 40) s'étend en direction ascendante de la lame de déblayage (10) ;
- un dispositif de réglage pour le pivotement des lames (12, 14, 16) autour de l'axe de rotation ;
- une bande de caoutchouc (26) fixée aux lames (12, 14, 16) et faisant saillie vers le bas, **caractérisée en ce que** la fibre neutre (36) de la bande de caoutchouc (26) s'étend à travers l'axe de rotation (38, 40) du pivot (18, 20).

2. Lame de déblayage (10) selon la revendication 1,
**caractérisée en ce que**
- la lame de déblayage (10) présente une troisième lame (16) ;
- la deuxième lame (12) est disposée au centre entre la première lame (14) et la troisième lame (16) par rapport à la direction transversale de la lame de déblayage (10),
- la deuxième lame (12) est connectée à la troisième lame (16) par l'intermédiaire d'un pivot supplémentaire (20) dont l'axe de rotation (40) s'étend en direction ascendante de la lame de déblayage (10) ;
- la bande de caoutchouc (26) est fixée aux trois lames (12, 14, 16), dans laquelle la fibre neutre (36) de la bande de caoutchouc (26) s'étend à travers les axes de rotation (38, 40) des deux pivots (18, 20).

3. Lame de déblayage (10) selon la revendication 1 ou 2,
**caractérisée en ce que**
le dispositif de réglage présente au moins un vérin hydraulique (24) pour le pivotement d'au moins une des lames (12, 14, 16).

4. Lame de déblayage (10) selon l'une quelconque des revendications précédentes,
**caractérisée en ce que**
la bande de caoutchouc (26) est fixée aux lames (12, 14, 16) de sorte qu'un mouvement relatif entre la bande de caoutchouc (26) et les lames (12, 14, 16) est empêché.

5. Lame de déblayage (10) selon l'une quelconque des revendications précédentes,
**caractérisée en ce que**
la bande de caoutchouc (26) est vissée aux lames (12, 14, 16).

6. Lame de déblayage (10) selon l'une quelconque des revendications précédentes,
**caractérisée en ce que**
la bande de caoutchouc (26) est connectée aux lames (12, 14, 16) par l'intermédiaire de bandes rigides respectives (28).

7. Lame de déblayage (10) selon l'une quelconque des revendications précédentes,
**caractérisée en ce que**
le pivot (18) et/ou le pivot supplémentaire (20) est formé par des tubes respectifs (32) fixés aux lames (12, 14, 16) et connectés les uns aux autres par des boulons de connexion respectifs (34).
